# EUROPÄISCHE PATENTANMELDUNG

(11) **EP 1 679 190 A1**
(43) Veröffentlichungstag der Anmeldung: **12.07.2006**
(21) Anmeldenummer: 05112009.5
(22) Anmeldetag: 13.12.2005
(51) Int. Cl.: B41F 31/30

(54) **Zylinderdruckwerk**

(30) Priorität: 10.01.2005 DE 102005011193
(71) Anmelder: Steinemann Technology AG, 9015 St. Gallen (CH)
(72) Erfinder: STIBI, Reto, 8595, Altnau (CH); Osterwalder, Rudolf, Teufen 9053 (CH)
(74) Vertreter: Frommhold, Joachim

(57) **Zusammenfassung**

Die Erfindung betrifft ein Zylinderdruckwerk, insbesondere zum Beschichten oder Lackieren von Bögen oder Abschnitten mittels eines Druckzylinders, der mit einem Gegendruckzylinder (2) korrespondiert, wobei der Druckzylinder (1) auf seiner Mantelfläche eine Spanneinrichtung (13) aufweist, die im wesentlichen parallel zu seiner Rotationsachse angeordnet ist.

## Beschreibung

Die Erfindung betrifft ein Zylinderdruckwerk, insbesondere zur präzisen Beschichtung von Bögen oder Abschnitten durch vollflächiges Lackieren oder Aussparlackieren (partielles Lackieren).

Bekannt ist eine Vielzahl technischer Möglichkeiten um Bögen oder Abschnitte zu beschichten. Weit verbreitet sind dabei Siebdruckverfahren, zum Beispiel Flachsiebdruck oder Rotationssiebdruck. Letzterer weist zwar eine hohe Druckleistung auf, doch kann bei hohen Durchlaufgeschwindigkeiten oft nur Endlospapier verwendet werden.

Neben anderen Lösungen für ein genaues Positionieren wird in der EP-B-1066159 ein Verfahren und eine Vorrichtung zur Beschichtung von Bögen und Abschnitten vorgeschlagen, mit dem der qualitative Standard des Flachsiebdruckes auch mittels Rundsieb und bei grosser Leistung erreicht werden soll, Hierbei werden Bögen oder Abschnitte von einem Stapel entnommen und zwangsweise zugeführt. Der Umlauf eines Rundsiebes soll in Bezug auf die zugeführten Bögen oder Abschnitte einstellbar sein um einen präzisen Durchlauf während des Druckprozesses und eine Synchronisation zwischen durchlaufenden Bögen und exakter Beschichtung zu erreichen. Hierzu ist ein Konstantförderer vorgesehen und das Rundsieb weist einen regelbaren Antrieb auf. Das Rundsieb ist zudem schnell wechselbar, wozu der Siebzylinder gegenüber dem Gegendruckzylinder abhebbar ist. Das Rundsieb ist auch für Diagonalrapport und Längsrapport verstellbar.

Die DE-U-9102128 offenbart ein Registersystem für den Flexo- und Siebdruck mit einem Flexo-Klischee und einer, über die gesamte Länge des Druckfeldes verlaufende Passlochleiste und einer zweiten Passlochleiste mit entsprechender Passsystem-Registerpassung.

Der Erfindung liegt die Aufgabe zugrunde, ein Zylinderdruckwerk resp. Flexolackierwerk zu entwickeln, das eine Kombination von rotativem Siebdruck und Flexodruck (offline Bogen-Bogen) ermöglicht. Insbesondere soll auch der Anwendungsbereich einer Vorrichtung gemäss EP-B-1066159 vergrössert werden. Die Lösung der Aufgabe erfolgt mit den Merkmalen des Patentanspruchs.

Das Druckwerk weist einen Spannmechanismus auf, der geeignet ist, sowohl einen Siebdruckzylinder als auch einen Flexodruckzylinder mit hoher Registergenauigkeit einzusetzen bzw. schnell wechselbar aufzunehmen. Ein Flexodruckzylinder soll identisch zu einem Rundsieb in derselben Befestigung und Spannvorrichtung eines Siebdruckwerkes analog zum Sieb einsetzbar sein.

Der Flexodruckzylinder besteht im wesentlichen aus zwei seitlich angeordneten Lagerflanschen und einem dazwischen fest verbundenem Zylinder. Der Zylinder besitzt eine in der Mantelfläche versenkt angeordnete Spanneinrichtung zur geeigneten Aufnahme von Gummitüchern oder Druckplatten.

Es ist auch denkbar, einen Flexodruckzylinder einzusetzen, der aus zwei seitlich angebrachten Lagerflanschen und einem dazwischen angeordneten Sleeve (gummibeschichtetes Rohr) besteht.

Durch den Einsatz eines Flexolackierwerkes wird die Anwendungsbandbreite eines Siebdruckwerkes vergrössert, wobei Lackauftragsmengen von vorzugsweise 3-6g/m2 zum vollflächigen oder Aussparlackieren erreicht werden sollen. Ein Siebdruckzylinder ist einfach durch einen Flexodruckzylinder austauschbar. Innerhalb weniger Minuten kann so bei Auftragswechsel von Sieblackieren auf Flexolackieren gewechselt werden.

Der Flexozylinder mit aufgespanntem Gummituch wird vorzugsweise für vollflächiges Lackieren mit geringen Lackauftragsmengen oder für ,ungenaue' Aussparlackierungen, wie z.B. Klebelaschenaussparlackierungen wo Registergenauigkeiten von +/-0,5 - 1,0mm gefordert sind.

Der Flexozylinder kann aber auch für Präzisionsaussparlackierungen eingesetzt werden, wo Registergenauigkeiten von <+/-0,1 mm gefordert sind.

Bestehende Siebdruckmaschinen mit Siebdruckzylindern sind mit einem optionalen Kombilackierwerk mit Kammerrakel-Lackauftragssystem und Flexodruckzylinder nachrüstbar. Das Lackauftragssystem mit einer Rasterwalze ist auf den Flexodruckzylinder schwenkbar.

Durch Einsatz einer zusätzlichen Lagerung wird die notwendige Laufgenauigkeit des Flexodruckzylinders erreicht.

Es ist auch denkbar, statt mit einem Kammerrakelsystem, mit einem Walzenauftragsystem (offenes Kleberauftragssystem) den Lack auf die Rasterwalze zu übertragen.

Nachfolgend wird das Zylinderdruckwerk in einem Ausführungsbeispiel anhand einer Zeichnung näher beschrieben. In der Zeichnung zeigen die
- Fig. 1:: das Walzenschema des Zylinderdruckwerkes
- Fig. 2:: einen Flexodruckzylinder.

Eine Vorrichtung zum Beschichten und Lackieren von Bögen weist neben den nicht dargestellten, üblichen Bestandteilen, wie sie zum Beispiel in der EP-B-1066159 offenbart sind, ein Walzenschema, bestehend aus einem Flexozylinder 1, einem Gegendruckzylinder 2 und einem Schwenkarm 3 auf.

Der Schwenkarm 3 umfasst dessen Schwenkpunkt 32, eine Rasterwalze 30, ein Kammerrakel 31 mit Lagerung, eine nicht näher bezeichnete Zustellung und Antrieb der Rasterwalze 30 und eine Tropfwanne 34. Diese Lackauftragseinrichtung kann mit der Rasterwalze 30 auf den Flexozylinder 1 geschwenkt werden.

Der Flexodruckzylinder 1 kann sowohl mit einem Gummituch oder einer Druckplatte (zum Beispiel gemäss der EP-B-1066159) umgeben sein. Das Gummituch 10 ist bevorzugt armiert und symmetrisch und wird wie auch die Druckplatte um die Mantelfläche des Flexodruckzylinders 1 gespannt. Hierzu ist eine, in den Mantel des Flexodruckzylinders 1 eingelassene Spanneinrichtung vorgesehen, die parallel zur Rotationsachse des Flexodruckzylinders 1 angeordnet ist. Diese umfasst zwei Spannschienen 11, zwischen denen mehrere Spannvorrichtungen 13 angeordnet sind zwei Fixschienen 12 zur Abdeckung des Übergangs zwischen Gummituch 10 und eingelassener Spannschiene 11.

Die Stirnflächen des Flexodruckzylinders 1, der ein formgebendes Rundrohr 15 aufweist, sind durch Lagerflansche 14 abgedeckt.

Eine dynamische Registerkorrektur im Lauf ist möglich. Der Flexodruckzylinder 1 ist zusätzlich gelagert, um die Laufgenauigkeit zu erhöhen.

Der Flexodruckzylinder kann identisch zu einem Siebdruckzylinder im Siebdruckwerk befestigt werden und ermöglicht so neben der Erreichung eines Kombidruckwerkes bzw. Kombilackierwerkes bei neuen Anlagen und auch eine Nachrüstung bestehender Anlagen, einschliesslich der Kammerrakel-Lackauftragseinrichtung.

Beim Drucken mit dem Flexodruckzylinder 1 wird der Lack mittels Kammerrakel 31 auf die Rasterwalze 30 aufgetragen. Diese überträgt den Lack von aussen auf das aufgespannte Gummituch 10 (Klischee) und dieses den Lack auf einen nicht dargestellten Bogen.

Beim Siebdrucken hingegen wird der Lack direkt in das Innere des Siebzylinders gefördert und mittels eines Rakels durch die Sieböffnungen (von innen nach aussen) auf einen zu bedruckenden Bogen aufgetragen.

Ein Wechsel zwischen Siebdrucken und Flexodrucken erfolgt durch Austausch des kompletten Siebdruckzylinders resp. Flexodruckzylinders 1, wozu ein Spannmechanismus betätigt wird (nicht dargestellt).

### Bezugszeichen

- 0: Flexodruckzylinder
- 0: Gegendruckzylinder
- 0: Schwenkarm
- 10: Gummituch
- 11: Spannschiene
- 12: Fixschiene
- 13: Spannvorrichtung
- 14: Lagerflansch
- 15: Rundrohr
- 30: Rasterwalze
- 31: Kammerrakel
- 32: Schwenkpunkt
- 34: Tropfwanne

## Patentansprüche

1. Zylinderdruckwerk, insbesondere zum Beschichten oder Lackieren von Bögen oder Abschnitten mittels eines Druckzylinders, der mit einem Gegendruckzylinder korrespondiert, **dadurch gekennzeichnet, dass** der Druckzylinder auf seiner Mantelfläche eine Spanneinrichtung aufweist, die im wesentlichen parallel zu seiner Rotationsachse angeordnet ist.

2. Zylinderdruckwerk nach Anspruch 1, **dadurch gekennzeichnet, dass** die Spanneinrichtung in der Mantelfläche des Druckzylinders versenkt angeordnet ist.

3. Zylinderdruckwerk nach Anspruch 1 oder 2, **dadurch gekennzeichnet, dass** auf der Mantelfläche mittels der Spanneinrichtung ein Gummituch (10) oder eine Druckplatte spannbar ist.

4. Zylinderdruckwerk nach mindestens einem der Ansprüche 1 bis 3, **dadurch gekennzeichnet, dass** der Druckzylinder ein schnell wechselbarer Flexodruckzylinder (1) ist.

5. Zylinderdruckwerk nach Anspruch 4, **dadurch gekennzeichnet, dass** dem Flexodruckzylinder (1) eine Lackauftragseinrichtung, umfassend einen Schwenkarm (3), eine Rasterwalze (30) und ein Kammerrakel (31) schwenkbar zugeordnet ist.

6. Zylinderdruckwerk nach Anspruch 5, **dadurch gekennzeichnet, dass** mit dem Flexodruckzylinder (1) eine bogenspezifische Registerregelung im Lauf erfolgt.

7. Zylinderdruckwerk nach mindestens einem der Ansprüche 1 bis 6, **dadurch gekennzeichnet, dass** die Mantelfläche des Druckzylinders durch ein aufgummiertes Rohr gebildet ist.

8. Zylinderdruckwerk nach Anspruch 4, **dadurch gekennzeichnet, dass** dem Flexodruckzylinder (1) eine Lackauftragseinrichtung, umfassend ein Walzenauftragsystem mit schwenkbarer Rasterwalze zugeordnet ist.

9. Zylinderdruckwerk nach Anspruch 8 oder 4, **dadurch gekennzeichnet, dass** UVbasierende Lacke als auch Druckfarben verarbeitbar sind.
